# EUROPÄISCHE PATENTSCHRIFT

(11) **EP 1 961 526 B1**
(45) Veröffentlichungstag und Bekanntmachung des Hinweises auf die Patenterteilung: **06.04.2011**
(21) Anmeldenummer: 08100517.5
(22) Anmeldetag: 16.01.2008
(51) Int. Cl.: B26D 7/18, B26F 3/00, B31B 1/74, B65H 35/10

(54) **Nickbreaker**
Nickbreaker
Nickbreaker

(30) Priorität: 20.02.2007 DE 102007008258
(43) Veröffentlichungstag der Anmeldung: 27.08.2008
(73) Patentinhaber: Heidelberger Druckmaschinen AG, 69115 Heidelberg (DE)
(72) Erfinder: Compera, Christian, Dr., 69250 Schönau (DE); Imkamp, Thomas, 40627 Düsseldorf (DE)

(56) Entgegenhaltungen:
- EP-A- 1 138 454
- US-A- 3 807 610
- US-A- 4 026 199

## Beschreibung

Die vorliegende Erfindung betrifft eine Vorrichtung zum Durchbrechen von Stegen, die entlang einer Schnittlinie die benachbarten Kanten eines Faltschachtelzuschnitts zusammenhalten, gemäß dem Oberbegriff von Anspruch 1.

Faltschachteln sind raumbildende Packmittel, die aus ebenen Zuschnitten geformt werden. Da sie in ihrer überwiegenden Gebrauchsform, dem Quader, sehr gut zu stapeln, zu lagern und zu transportieren sind, sind sie das verbreitetste Packmittel in der Industrie, im Handel und für den individuellen Gebrauch. Dem entsprechend ist die Erscheinungsform von Schachteln besonders vielfältig.

Für einige Faltschachtelzuschnitte ist es vorteilhaft und teilweise sogar notwendig, während des Stanzvorganges kleine Verbindungsstege entlang der Schnittlinie benachbarter Kanten übrig zu lassen. Diese Verbindungsstege, meist in Form von punktförmigen Verbindungen, sollen die benachbarten Kanten zusammenhalten und insbesondere verhindern, dass die Zuschnitte aneinander hängen bleiben. Die Stege sind entlang der Schnittlinie voneinander beabstandet angeordnet.

Beim Verarbeiten derartiger Faltschachtelzuschnitte in einer Faltschachtelklebemaschine ist es notwendig, dass die Verbindungsstege vor der Durchführung der Falt- und Klebevorgänge der Zuschnitte getrennt werden. Hierzu ist es aus der EP 1 138 454 B1 bekannt, die Stege mit Scherwerkzeugen, die sich auf parallelen Wellen befinden, abzuscheren. Aus diesem Dokument sind die Merkmale des Oberbegriffs des Anspruchs 1 bekannt.

Für Flachbettstanzen ist es weiterhin aus der EP 0 942 813 B1 bekannt, zum Ausbrechen und Entfernen von Abfallstanzteilen, die ebenfalls mit Haltepunkten entlang der Schnittkante versehen sind, ein Ausbrechbrett zur Aufnahme des Zuschnitts vorzusehen sowie eine obere und / oder untere Ausbrechform, wobei die Ausbrechform mit Ausbrechwerkzeugen zum Ausbrechbrett hin vertikal bewegbar ist.

Es ist Aufgabe der vorliegenden Erfindung eine kostengünstige, alternative Vorrichtung zum Durchbrechen von Stegen an benachbarten Kanten von Faltschachtelzuschnitten zu schaffen, mit der ein zuverlässiges Durchbrechen der Stege auch bei hohen Verarbeitungsgeschwindigkeiten gewährleistet ist, und die leicht auf unterschiedliche Faltschachtelformate eingestellt werden kann.

Gelöst wird diese Aufgabe durch eine Vorrichtung mit den Merkmalen des kennzeichnenden Teils von Anspruch 1.

In einer bevorzugten Ausführungsform besteht die Vorrichtung aus einer Vierkantprofilwelle mit Werkzeugaufnahmeelementen. Hierbei können die Werkzeugaufnahmeelemente aus Gewindeschrauben bestehen, deren Gewindeschaft länger ist als der Querschnitt der Vierkantprofilwelle. Die Werkzeugaufnahmeelemente sind dabei in einer Langlochdurchgangsbohrung durch die Vierkantprofilwelle angeordnet. Hierdurch ist es möglich, mit einfachen genormten maschinenbaulichen Elementen eine flexible Vorrichtung zu schaffen, die einfach auf unterschiedliche Steganordnungen unterschiedlicher Faltschachtelzuschnitte eingestellt werden kann. Durch die Langlochbohrung wird eine axiale Verschiebung der Werkzeuge extrem vereinfacht. Die notwendigen Ausbrechwerkzeuge können dann mit ihrer Innenbohrung leicht auf die Werkzeugaufnahmeelemente aufgeschraubt werden. Auch hierdurch ist es möglich, flexibel auf unterschiedliche Anforderungen des zu bearbeitenden Materials zu reagieren, da die Ausbrechwerkzeuge leicht montierbar und austauschbar sind.

In einer weiteren vorteilhaften Ausgestaltung ist die Vierkantprofilwelle mit einem eigenen Antrieb, vorzugsweise einem Servomotor, versehen. Hierdurch wird es ermöglicht, dass die Vierkantprofilwelle eine von der Transportbewegung der Faltschachtel unabhängige Rotationsbewegung ausführen kann.

In einer weiteren bevorzugten Ausführungsform ist in der ebenen Bahn zur Beförderung der Faltschachtelzuschnitte zumindest im Bereich der Durchbrechvorrichtung ein federndes Stützblech angeordnet. Hierdurch entsteht ein federndes Widerlager, welches einerseits ein Aufbrechen der Stege ermöglicht und andererseits die notwendige Stütze für die Faltschachtel bietet.

Nachfolgend wird die Erfindung anhand eines in den Zeichnungen dargestellten Ausführungsbeispiels beschrieben.
- Fig. 1: zeigt in einer schematischen Seitenansicht einzelne Stationen einer Faltschachtelklebemaschine
- Fig. 2: zeigt in einer perspektivischen Darstellung einen Teil einer Station mit eingebauter Vorrichtung zum Durchbrechen der Stege
- Fig. 3: zeigt eine Seitenansicht einer Vorrichtung zum Durchbrechen der Stege im ausgebauten Zustand

Der prinzipielle Aufbau einer Faltschachtelklebemaschine ist in Fig. 1 dargestellt. In Förderrichtung (in Fig. 1 von links nach rechts) beginnt die Faltschachtelmaschine mit einem Einleger 1, der die zu verarbeitenden Zuschnitte mit hoher Geschwindigkeit aus einem Stapel nacheinander abzieht und einzeln der nachfolgenden Bearbeitungsstation zuführt. Auf den Einleger 1 folgen als nächste Bearbeitungsstationen zwei Vorbrecher 2, 3, die Faltelemente enthalten, um Faltlappen vor und zurück zu falten. Durch das Knicken um 180° werden die entsprechenden Linksrilllinien der Zuschnitte weich und geschmeidig gemacht.

Auf den Vorbrecher 3 folgt als nächste Bearbeitungsstation die Faltstation 4, an deren Anfang ein Auftragwerk 5 für Klebstoff, üblicherweise Leim, angeordnet ist. Das Klebstoffauftragwerk 5 enthält Leimdüsen oder Leimscheiben, von denen der Klebstoff streifenförmig auf die Zuschnitte aufgebracht wird. Anschließend werden die Faltlappen der Zuschnitte von Faltelementen gefaltet.

Als nächste Station folgt eine Überleitstation 6, in der die gefalteten, mit noch nicht abgebundenen Klebenähten versehenen Zuschnitte in allen Teilen exakt ausgerichtet einer nachfolgenden Sammel- und Presseinrichtung 7 zugeführt werden. Im Bereich der Überleitstation 6 können Einrichtungen angeordnet werden, mit denen die Schachteln gezählt, markiert und - falls schadhaft - ausgeschleust werden. In der Sammel- und Presseinrichtung 7 wird zunächst ein Schuppenstrom aus gefalteten Zuschnitten gebildet, der anschließend zwischen Pressbändern für einige Zeit unter Druck gehalten wird, damit die Klebenähte abbinden. Zum Abschluss ist häufig eine Packeinrichtung (nicht dargestellt) angeordnet, in der die flachliegend gefalteten Faltschachteln in Umkartons gepackt werden.

Falls zur Herstellung bestimmter Schachtelformen erforderlich, enthält die Faltschachtelklebemaschine weitere Bearbeitungsstationen, beispielsweise zusätzliche Faltstationen zur Durchführung weiterer Faltungen oder eine Drehstation zum Drehen der Zuschnitte um eine zur Transportebene senkrechte Drehachse, damit abgewinkelt zur Transportrichtung verlaufende Faltlinien vor dem Falten in eine Richtung parallel zur Transportrichtung gedreht werden.

Bei der Verarbeitung von Schachtelzuschnitten mit Verbindungsstegen wird zwischen Einleger 1 und Vorbrecher 2 eine Vorrichtung 11 zum Durchbrechen von Stegen eingebaut. Jede der Bearbeitungsstationen (Einleger 1, Vorbrecher 2, 3, Faltstation 4, Überleitstation 6 und Sammel- und Presseinrichtung 7, sowie ggf. weitere Faltstationen oder eine Drehstation) weist eigene angetriebene Fördermittel auf, um die Zuschnitte im Durchlauf durchzufördern. Die Bearbeitungsstationen zwischen dem Einleger 1 und der Sammel- und Presseinrichtung 7, also die Vorbrecher 2, 3, die Faltstation 4 und die Überleitstation 6, enthalten als Fördermittel zwei oder drei sich parallel mit Abstand voneinander in Förderrichtung erstreckende Riemenpaare, die jeweils aus einem unteren Riemen 8 und einem oberen Riemen bestehen, zwischen denen die Zuschnitte gehalten und transportiert werden.

Der Einleger 1 enthält einen unteren Riemenförderer, der aus mehreren, mit Abstand nebeneinander angeordneten Förderriemen besteht. Der Riemenförderer zieht die zu verarbeitenden Zuschnitte mit hoher Geschwindigkeit unten aus einem Stapel nacheinander ab und führt sie einzelnen der nachfolgenden Bearbeitungsstationen zu. Die Sammel- und Presseinrichtung 7 enthält zwei maschinenbreite Bandförderer, die als Pressbänder ausgestaltet sind, um den Schuppenstrom aus gefalteten Zuschnitten beim Fördern unter Druck zu halten.

In Figur 2 ist eine Bearbeitungsstation mit eingebauter Vorrichtung zum Durchbrechen von Stegen 11 mit zwei Riemenpaaren dargestellt, wobei zur Verdeutlichung auf der linken Seite der obere Förderriemen weggelassen wurde. Jeder der unteren Förderriemen 8 umläuft eine Riemenscheibe 9, die querverschiebbar auf einer angetriebenen Vielkantwelle 10 sitzt. Entsprechend umlaufen die oberen Förderriemen ebenfalls (nicht dargestellte) Riemenscheiben, die querverschiebbar auf einer angetriebenen Vielkantwelle befestigt sind. Beide Riemenpaare können so querpositioniert werden, um ihre Arbeitsposition dem jeweiligen Zuschnittsformat anzupassen. Die Welle 10 wird über einen nicht dargestellten Riementrieb von einem nicht dargestellten Elektromotor angetrieben, der an einer Seitenwand 13 an der Längsseite der Maschine befestigt ist.

In den beiden Seitenwänden 13 ist weiterhin die Vorrichtung 11 zum Durchbrechen von Stegen in Form einer Vierkantprofilwelle 17 drehbar gelagert. Sie wird von einem Servomotor 23 entweder direkt oder über eine nicht dargestellte Kupplung oder einen nicht dargestellten Riemenantrieb angetrieben.

In der Fig. 3 ist die Vorrichtung 11 zum Durchbrechen der Stege im ausgebauten Zustand dargestellt. Die Vierkantprofilwelle 17 ist mit ihrem Lagerzapfen 16 über Lager 15 in den Seitenwänden 13 der Faltschachtelklebemaschine gelagert. Die Profilwelle 17 weist entweder mehrere Durchgangsbohrungen 21 oder aber eine durchgehende Langlochbohrung 18 (Fig. 2) zur Aufnahme von Werkzeugaufnahmeelementen 19 auf. Diese Werkzeugaufnahmeelemente 19 können beispielsweise Standardschrauben sein. Der Gewindeschaft 25 der Werkzeugaufnahmeelemente 19 ist länger als der Querschnitt der Vierkantprofilwelle 17. Auf den aus der Vierkantprofilwelle 17 herausragenden Teil des Gewindeschaftes 25 des Werkzeugaufnahmeelementes 19 kann das Ausbrechwerkzeug 20 mittels eines Innengewindes 26 aufgeschraubt werden. Der Schraubenkopf 27 der Werkzeugaufnahmeelemente 19 kann beim Zusammenschrauben mit dem Ausbrechwerkzeug 20 mit einer Unterlegscheibe 24 versehen werden. Die Vierkantprofilwelle 17 ist über einen Lagerzapfen 16 mit einem Antrieb 23 verbunden. Dies kann entweder über einen nicht näher dargestellten Riemenantrieb geschehen oder über einen Servomotor 23. Der Servomotor 23 kann entweder direkt oder über eine nicht dargestellte Kupplung mit dem Lagerzapfen 16 verbunden sein.

### Bezugszeichenliste

- 1: Einleger
- 2: Vorbrecher
- 3: Vorbrecher
- 4: Faltstation
- 5: Klebstoffauftragwerk
- 6: Überleitstation
- 7: Sammel- und Preisseinrichtung
- 8: unterer Förderriemen
- 8': oberer Förderriemen
- 9: Riemenscheibe
- 10: Vielkantwelle
- 11: Vorrichtung zum Durchbrechen von Stegen
- 13: Seitenwand
- 15: Lager
- 16: Lagerzapfen
- 17: Vierkantprofilwelle
- 18: Langloch
- 19: Werkzeugaufnahmeelement
- 20: Ausbrechwerkzeug
- 21: Bohrung
- 22: Federblech
- 23: Servomotor
- 24: Unterlegscheibe
- 25: Gewindeschaft
- 26: Innengewinde
- 27: Schraubenkopf

## Patentansprüche

1. Vorrichtung zum Durchbrechen von Stegen, die entlang einer Schnittlinie die benachbarten Kanten eines Faltschachtelzuschnittes zusammenhalten, während ihrer Beförderung auf einer im Wesentlichen ebenen Bahn mit einer rechtwinklig sich zur Beförderungsrichtung über die ganze Bahn erstreckenden Welle, die beiderseits der Bahn in einem Gehäuse drehbar gelagert ist,
**dadurch gekennzeichnet,**
**dass** die Welle als Vierkantprofilwelle (17) mit Werkzeugaufnahmeelementen (19) ausgebildet ist, an denen Ausbrechwerkzeuge (20) befestigt werden können, und dass die Werkzeugaufnahmeelemente (19) in einer Langlochdurchgangsbohrung durch die Vierkantprofilwelle (17) angeordnet sind.

2. Vorrichtung nach Anspruch 1,
**dadurch gekennzeichnet,**
**dass** die Werkzeugaufnahmeelemente (19) Gewindeschrauben sind, deren Gewindeschaft (25) länger ist als der Querschnitt der Vierkantprofilwelle (17).

3. Vorrichtung nach einem der vorhergehenden Ansprüche,
**dadurch gekennzeichnet,**
**dass** die Ausbrechwerkzeuge (20) an ihrem einen Ende mit einer Bohrung (21) mit Innengewinde (26) versehen sind.

4. Vorrichtung nach einem der vorhergehenden Ansprüche,
**dadurch gekennzeichnet,**
**dass** die Vierkantprofilewelle (17) mit einem eigenen Antrieb versehen ist.

5. Vorrichtung nach Anspruch 6,
**dadurch gekennzeichnet,**
**dass** der Antrieb ein Servomotor (23) ist.

6. Vorrichtung nach einem der vorhergehenden Ansprüche,
**dadurch gekennzeichnet,**
**dass** in der ebenen Bahn zur Beförderung der Faltschachtelzuschnitte zumindest im Bereich der Durchbrechvorrichtung ein federndes Stützblech (22) angeordnet ist.

## Claims

1. Device for breaking webs which keep together the adjacent edges of a folding box blank along a cutting line, while they are being conveyed on an essentially planar path, with a shaft extending at a right angle to the conveying direction across the entire path and supported for rotation in a housing on both sides of the path,
**characterized by**
the fact that the shaft is designed as a profiled square shaft (17) having tool receiving elements (19) to which stripping tools (20) can be attached, and the tool receiving elements (19) are arranged in an elongated through-hole of the profiled square shaft (17).

2. Device according to Claim 1,
**characterized by**
the fact that the tool-receiving elements (19) are threaded screws whose threaded portion (25) is longer than the cross-section of the profiled square shaft (17).

3. Device according to any one of the preceding claims,
**characterized by**
the fact that on one of their ends, the stripping tools (20) are provided with a bore (21) having an internal thread (26).

4. Device according to any one of the preceding claims,
**characterized by**
the fact that the profiled square shaft (17) is provided with its own drive.

5. Device according to Claim 6,
**characterized by**
the fact that the drive is a servo motor (23).

6. Device according to any one of the preceding claims,
**characterized by**
the fact that a resilient support plate (22) is provided at least in the region of the stripping device in the planar path for conveying the folding box blanks.

## Revendications

1. Dispositif pour la rupture de connexions qui maintiennent le long d'une ligne de coupe les bords voisins d'une découpe de boites pliantes, pendant leur transport sur une bande sensiblement plane avec un arbre s'étendant sur toute la bande en angle droit par rapport à la direction de transport, arbre qui est logé des deux côtés de la bande de manière rotative,
**caractérisé en ce que**
l'arbre est réalisé comme un arbre profilé carré (17) muni d'élément de logement d'outils (19) sur lesquels peuvent être fixés des outils d'élimination (20) et **en ce que** les éléments de logement d'outils (19) sont disposés dans un perçage de passage oblong à travers l'arbre profilé carré (17).

2. Dispositif selon la revendication 1, **caractérisé en ce que** les éléments de logement d'outil (19) sont des vis filetées dont la tige filetée (25) est plus longue que la section transversale de l'arbre profilé carré (17).

3. Dispositif selon l'une des revendications précédentes, **caractérisé en ce que** les outils d'élimination (20) sont munis à une extrémité d'un perçage (21) d'un filetage femelle (26).

4. Dispositif selon l'une des revendications précédentes, **caractérisé en ce que** l'arbre profilé carré (17) est muni d'un entraînement propre.

5. Dispositif selon la revendication 6, **caractérisé en ce que** l'entraînement est un servomoteur (23).

6. Dispositif selon l'une des revendications précédentes, **caractérisé en ce qu'**une tôle de support élastique (22) est disposée dans la bande plane pour le transport des découpes de boîte pliante au moins dans la zone du dispositif de rupture.
